# EUROPÄISCHE PATENTSCHRIFT

(11) **EP 1 199 457 B1**
(45) Veröffentlichungstag und Bekanntmachung des Hinweises auf die Patenterteilung: **16.08.2006**
(21) Anmeldenummer: 01120794.1
(22) Anmeldetag: 11.09.2001
(51) Int. Cl.: F02D 41/14, F02D 41/22

(54) **Verfahren zur Steuerung einer magerlauffähigen Verbrennungskraftmaschine**
Method for controlling a lean burning combustion engine
Méthode de commande d'un moteur à combustion interne à mélange pauvre

(30) Priorität: 16.10.2000 DE 10051184
(43) Veröffentlichungstag der Anmeldung: 24.04.2002
(73) Patentinhaber: Volkswagen Aktiengesellschaft, 38436 Wolfsburg (DE)
(72) Erfinder: Pott, Ekkehard, Dr., 38518 Gifhorn (DE); Zillmer, Michael, Dr., 38173 Sickte (DE)

(56) Entgegenhaltungen:
- DE-A- 19 744 410
- DE-A- 19 850 786

## Beschreibung

Die Erfindung betrifft ein Verfahren zur Steuerung einer magerlauffähigen Verbrennungskraftmaschine mit einem in einem Abgaskanal der Verbrennungskraftmaschine angeordneten Katalysatorsystem, bestehend aus mindestens einem Katalysator.

Zur Verbrauchsminimierung werden Verbrennungskraftmaschinen bevorzugt zumindest zeitweise in einem mageren Betriebsmodus betrieben, das heißt mit einem Gemisch mit einem niedrigen Kraftstoffanteil und einem Luftüberschuss (λ > 1). Unter diesen Bedingungen kann außerdem eine Emission unverbrannter Kohlenwasserstoffe HC und anderer Schadstoffe gesenkt werden. Im Falle direkteinspritzender Verbrennungskraftmaschinen kann der zulässige Lambdawert durch Realisierung eines sogenannten Schichtbetriebes, bei dem der eingespritzte Kraftstoff sich im Verbrennungsraum der Maschine im Bereich einer Zündkerze konzentriert, sehr stark in Richtung mager angehoben werden. Da (aufgrund eines geringen Reduktionsmittelangebotes) im mageren Abgas Stickoxide NOₓ nicht vollständig konvertiert werden können, ist es bekannt, diese während des Magerbetriebes durch einen in einem Abgaskanal der Verbrennungskraftmaschine angeordneten NOₓ₋Speicherkatalysator zu absorbieren. Um NOₓ-Durchbrüche zu vermeiden, ist ferner üblich, eine Zulassung des Magerbetriebes einzuschränken oder zu sperren, wenn eine NOₓ-Speicherfähigkeit des Speicherkatalysators abnimmt. Nachteilig an dieser Steuerung des Magerbetriebes in ausschließlicher Abhängigkeit von der NOₓ₋Speicherfähigkeit des Speicherkatalysators ist jedoch, dass ein Einbruch einer HC-Konvertierungsrate des Katalysatorsystems, insbesondere eines üblicherweise dem NOₓ₋Speicherkatalysator vorgeschalteten Vorkatalysators, nicht berücksichtigt wird. Es hat sich nämlich erwiesen, dass trotz der insgesamt niedrigen HC-Rohemission der Verbrennungskraftmaschine im Magerbetrieb die HC-Endemission empfindlich mit bereits geringfügigen Einbrüchen der HC-Konvertierungsrate des Katalysatorsystems ansteigt. Dies ist unter anderem auf das Vorhandensein verhältnismäßig hoher Anteile schwer oxidierbarer HC-Komponenten im Magerabgas zurückzuführen. Dies hat zur Folge, dass die HC-Konvertierungsrate im Magerbetrieb grundsätzlich niedriger als in einem stöchiometrischen Betriebsmodus bei λ = 1 ist, bei dem die HC-Konvertierungsrate wesentlich über 99,5 % liegt.

Aus US 5,947,077 A und US 5,904,129 A ist jeweils ein Verfahren zur Steuerung von magerlauffähigen, direkteinspritzenden Verbrennungskraftmaschinen bekannt, bei denen Zündaussetzer detektiert werden und bei Überschreitung einer kritischen Grenze für eine Häufigkeit der Zündaussetzer bestimmte Maßnahmen durchgeführt werden, um eine ausreichende Verbrennungseffizienz wiederherzustellen. Insbesondere wird eine Reduzierung einer Abgasrückführungsrate, eine Veränderung eines Zündwinkels, eine Verlegung eines Einspritzzeitpunktes vom Komprossions- in den Ansaugtakt und/oder eine Absenkung des Luft-Kraftstoff-Verhältnisses durchgeführt.

Der Erfindung liegt die Aufgabe zugrunde, das bekannte Verfahren zur Steuerung einer magerlauffähigen Verbrennungskraftmaschine zu verbessern, um in einfacher und kostengünstiger Weise den Magerbetrieb derart zu steuern, dass die HC-Konvertierungsrate des Katalysatorsystems bei einer Zulassung des Magerbetriebes berücksichtigt wird, um die Schadstoffemission zu senken.

Diese Aufgabe wird durch ein Verfahren mit den Merkmalen des Anspruchs 1 gelöst. Es ist gemäß Stand der Technik vorgesehen, dass unzulässige Verbrennungsereignisse registriert werden und eine Steuerung eines Magerbetriebes der Verbrennungskraftmaschine in Abhängigkeit von einer Häufigkeit der unzulässigen Verbrennungsereignisse erfolgt, wobei der Magerbetrieb mit zunehmender Häufigkeit der unzulässigen Verbrennungsereignisse eingeschränkt oder gesperrt wird. Unzulässige Verbrennungsereignisse der Verbrennungskraftmaschine stellen eine Hauptursache für die Beeinträchtigung der HC-, aber auch der CO- und NOₓ-Konvertierungsrate des Katalysatorsystems, insbesondere eines motornahen Vorkatalysators des Katalysatorsystems, dar. Indem die Häufigkeit dieser Ereignisse ermittelt wird, kann ein Einbruch der HC-, CO- und NOₓ-Konvertierungsrate abgeschätzt werden. Mit zunehmender Häufigkeit der unzulässigen Verbrennungsereignisse und somit abnehmender Konvertierungsrate des Katalysatorsystems wird dann ein Betriebsparameterbereich der Verbrennungskraftmaschine, in dem der Magerbetrieb zugelassen wird, eingeschränkt oder vollständig gesperrt. Die Genauigkeit des Verfahrens wird erfindungsgemäß weiterhin dadurch erhöht, dass nicht jedes unzulässige Verbrennungsereignis gleich gewichtet wird, sondern eine individuelle Gewichtung gemäß seines Schädigungspotentials hinsichtlich der HC-Konvertierungsrate des mindestens einen Katalysators vorgenommen wird, wobei die Gewichtung mit zunehmenden Schädigungspotential zunimmt.

Nach einer bevorzugten Ausgestaltung des Verfahrens umfassen die registrierten unzulässigen Verbrennungsereignisse verschleppte Verbrennungen und/oder Zündaussetzer beziehungsweise Entflammungsaussetzer. Sowohl bei der verschleppten Verbrennung, bei der eine Entflammung des Luft-Kraftstoff-Gemisches gegenüber der regulären Verbrennung weit in den Expansionstakt hinein verschoben wird, sowie auch bei einem Zündaussetzer beziehungsweise Entflammungsaussetzer, bei dem das Gemisch erst am Katalysator verbrennt, entstehen extreme thermische Belastungen des Katalysatorsystems, insbesondere des Vorkatalysators, welche die HC-Konvertierungsleistung herabsetzen.

Die Detektion der unzulässigen Verbrennungsereignisse erfolgt bevorzugt durch Auswertung eines Drehzahl- oder Laufruhesignals, welches beispielsweise von einem Drehzahlsensor ausgegeben wird. Diese Vorgehensweise ist aus der so genannten Aussetzererkennung bekannt und soll hier nicht näher erläutert werden.

Gemäß zweier besonders vorteilhafter Ausbildungen des Verfahrens wird der Magerbetrieb der Verbrennungskraftmaschine entweder in Abhängigkeit einer absoluten oder einer spezifischen Häufigkeit unzulässiger Verbrennungsereignisse gesteuert. Beide Stellgrößen lassen sich auch miteinander kombinieren. Die absolute Häufigkeit wird durch Integration der während einer Dauer des Magerbetriebes detektierten unzulässigen Verbrennungsereignisse ermittelt. Dagegen bezieht sich die spezifische Häufigkeit beispielsweise auf eine vorgegebene Anzahl von Kurbeiwellenumdrehungen oder auf eine fest vorgegebene Zeiteinheit. Ein geeigneter Bereich für die Anzahl von Kurbelwellenumdrehungen liegt zwischen 10 und 10000, insbesondere zwischen 50 und 500. Idealerweise werden die unzulässigen Verbrennungsereignisse bezogen auf 200 bis 2000 Kurbelwellenumdrehungen ermittelt. Die auf Kurbelwellenumdrehungen bezogene spezifische Häufigkeit von unzulässigen Verbrennungsereignissen liegt für einen vierzylindrigen Viertaktmotor typischerweise zwischen 0,1 und 5 %, insbesondere zwischen 0,5 und 3 %, vornehmlich zwischen 0,8 und 3,5 %. Dabei ist zu beachten, dass pro Kurbelwellenumdrehung zwei Zündungen erfolgen.

In die Berechnung einer Gewichtung eines unzulässigen Verbrennungsereignisses können unterschiedliche Faktoren einfließen. Beispielsweise kann die Gewichtung mit Höhe einer Katalysatortemperatur und/oder Höhe einer Drehzahl und/oder Höhe einer Last und/oder Höhe eines Kraftstoffanteiles in dem Luft-Kraftstoff-Gemisch und/oder der Häufigkeit unzulässiger Verbrennungsereignisse, also dem Grad der Vorschädigung des Katalysatorsystems, zunehmen.

Die Einschränkung des Magerbetriebes der Verbrennungskraftmaschine erfolgt bevorzugt durch eine Begrenzung von Betriebsparameterbereichen der Verbrennungskraftmaschine, innerhalb derer der Magerbetrieb zugelassen wird. Dabei wird vorteilhafterweise ein Lastbereich, ein Drehzahlbereich, ein Bereich einer Katalysatortemperatur und/oder einer Abgastemperatur eingeschränkt.

Das erfindungsgemäße Verfahren wird besonders zweckmäßig in Kombination mit der herkömmlichen Steuerung des Magerbetriebes durchgeführt, welche in Abhängigkeit einer NOₓ-Speicherrate eines NOₓ-Speicherkatalysators des Katalysatorsystems erfolgt. Auf diese Weise kann sowohl eine NOₓ-Emission als auch die HC-Emission während des Magerbetriebes wirkungsvoll abgesichert werden.

Weitere bevorzugte Ausgestaltungen der Erfindung ergeben sich aus den übrigen, in den Unteransprüchen genannten Merkmalen.

Die Erfindung wird nachfolgend in Ausführungsbeispielen anhand der zugehörigen Zeichnungen näher erläutert. Es zeigen:
- Figur 1: schematisch eine Anordnung einer Verbrennungskraftmaschine mit zugehörigem Abgaskanal und
- Figur 2: ein Ablaufdiagramm einer bevorzugten Ausführung des Verfahrens.

Figur 1 zeigt eine Verbrennungskraftmaschine 10 mit einem nachgeschalteten Abgaskanal 12. In einer motornahen Position des Abgaskanals 12 befindet sich ein kleinvolumiger, typischerweise als 3-Wege-Katalysator ausgestalteter Vorkatalysator 14. Der Vorkatalysator 14 fördert eine oxidative Konvertierung unverbrannter Kohlenwasserstoffe HC und Kohlenmonoxid CO sowie gleichzeitig eine Reduktion von Stickoxiden NOₓ. Überschüssiges NOₓ, welches aufgrund der im mageren Abgas geringen Reduktionsmittelmenge nicht vollständig umgesetzt werden kann, wird in einem nachgeschalteten, typischerweise an einer Unterbodenposition eines Fahrzeuges angeordneten NOₓ-Speicherkatalysator 16 eingelagert. Außer dem Katalysatorsystem 14, 16 sind verschiedene Sensoren in dem Abgaskanal 12 installiert. Eine unmittelbar der Verbrennungskraftmaschine 10 nachgeschaltete Lambdasonde 18 gibt ein einem Sauerstoffgehalt des Abgases proportionales Signal an ein Steuergerät 20, welches ein der Verbrennungskraftmaschine 10 zuzuführendes Luft-Kraftstoff-Gemisch regelt (Lambdaregelung). Ein stromab des NOₓ₋Speicherkatalysators 16 geschalteter NOₓ-Sensor 22 dient der Überwachung des Speicherkatalysators 16 sowie der Steuerung des Magerbetriebes der Verbrennungskraftmaschine 10. Auch sein Signal wird von dem Steuergerät 20 verarbeitet. Wird zum Beispiel mittels des NOₓ-Sensors 22 eine abnehmende NOₓ₋Speicherfähigkeit des Speicherkatalysators 16 erkannt, so wird etwa der Betriebsbereich der Verbrennungskraftmaschine 10, in welchem ein Magerbetrieb zulässig ist, eingeschränkt oder gesperrt, bis eine NOₓ-Regeneration des Speicherkatalysators 16 durchgeführt werden kann. Auf diese Weise lassen sich NOₓ-Durchbrüche unterdrücken. Es existieren jedoch Schädigungsprofile, bei denen zwar eine ausreichende NOₓ₋Konvertierung beziehungsweise -Einlagerung stattfindet, die HC-Konvertierungsrate des Katalysatorsystems 14, 16, insbesondere des Vorkatalysators 14, jedoch einbricht. Wie bereits eingangs erläutert, ist dies hauptsächlich die Folge von unzulässig ablaufenden Verbrennungen, insbesondere verschleppten Verbrennungen, oder sporadisch auftretenden Zündaussetzern, welche zu einer hohen thermischen Exposition des Vorkatalysators 14 führen. Da im Magerbetrieb die HC-Konvertierungsrate aufgrund eines verhältnismäßig hohen Anteils schwer oxidierbarer HC-Komponenten im Abgas im Gegensatz zu einem stöchiometrischen Betrieb bei λ = 1 unterhalb von 99,5 % liegt, reagiert eine kumulierte HC-Emission im Magerbetrieb besonders empfindlich auf Einbrüche der HC-Konvertierungsrate und steigt schnell an. Erfindungsgemäß werden daher unzulässige Verbrennungsereignisse im Magerbetrieb der Verbrennungskraftmaschine gemessen, um eine Schädigung des Katalysatorsystems 14, 16 hinsichtlich der HC-Konvertierung zu detektieren. Zu diesem Zweck ist beispielsweise ein Drehzahlsensor 24 an einer geeigneten Position der Verbrennungskraftmaschine 10 angeordnet. Der Drehzahlsensor 24 stellt ein Laufruhesignal bereit und übermittelt dieses ebenfalls an das Steuergerät 20. Dieses wertet in noch zu beschreibender Weise das Signal aus und steuert den zulässigen Betriebsbereich für den Magerbetrieb in Abhängigkeit von dem Signal.

Einen typischen Verfahrensablauf zur Steuerung der magerlauffähigen Verbrennungskraftmaschine 10 zeigt Figur 2. In einem ersten Schritt S1 erfolgt in bekannter Weise die Detektierung unzulässig ablaufender Verbrennungsereignisse mittels Auswertung des durch den Drehzahlsensor 24 bereitgestellten Laufruhesignals durch das Steuergerät 20. In einem zweiten Schritt S2 wird eine Gewichtung der detektierten unzulässigen Verbrennungsereignisse anhand ihres Schädigungspotentials hinsichtlich der HC-Konvertierungsrate des Vorkatalysators 14 und/oder des Noₓ₋Speicherkatalysators 16 vorgenommen. So kann etwa ein Zündaussetzer, der bei einer ohnehin relativ hohen Katalysatortemperatur auftritt, höher gewichtet werden als ein bei einer verhältnismäßig niedrigen Katalysatortemperatur stattfindender Aussetzer. In einem dritten Schritt S3 wird durch Integration der gewichteten unzulässigen Verbrennungsereignisse während einer Magerphase deren absolute Häufigkeit bestimmt. Alternativ oder zusätzlich kann hier auch eine spezifische Häufigkeit der unzulässigen Verbrennungsereignisse, beispielsweise pro Kurbelwellenumdrehung oder Zeiteinheit, ermittelt werden. In einem vierten Schritt S4 wird eine Abfrage durchgeführt, bei welcher überprüft wird, ob die ermittelte absolute und/oder spezifische Häufigkeit der unzulässigen Verbrennungsereignisse eine vorgebbare Schwelle überschreitet. Ist dies nicht der Fall, wird ohne Ergreifung weiterer Maßnahmen wieder mit Schritt S1 begonnen. Wird andernfalls die Abfrage im Schritt S4 bejaht, so wird in einem fünften Schritt S5 der Magerbetrieb der Verbrennungskraftmaschine entweder eingeschränkt oder vollständig gesperrt. Dabei kann die Einschränkung des Magerbetriebes durch Einschränkung eines zulässigen Betriebsbereiches für den Magerbetrieb, etwa durch Einschränkung eines zulässigen Lastbereiches und/oder Drehzahlbereiches etc., erfolgen. Besonders vorteilhaft kann auch eine schrittweise Einschränkung des Magerbetriebes vorgesehen sein. Dabei kann die Schrittweite, beispielsweise für die zulässige Last und/oder Drehzahl, entweder fest vorgegeben werden oder variabel in Abhängigkeit von der Häufigkeit unzulässiger Ereignisse bestimmt werden. Ebenso ist denkbar, nach Verstreichen eines vorgebbaren Zeitintervalls und/oder eines vorgebbaren Kraftstoff- oder Luftmassendurchsatzes die im Schritt S5 ergriffenen Maßnahmen ganz oder teilweise aufzuheben. Hierdurch kann einer gewissen Spontanregeneration der Verbrennungskraftmaschine 10 oder des Katalysatorsystems 14, 16 Rechnung getragen werden.

Insgesamt ermöglicht das erfindungsgemäße Verfahren, mit geringem Prozessaufwand den zulässigen Betriebsbereich für den Magerbetrieb von Verbrennungskraftmaschinen, insbesondere von direkteinspritzenden Motoren, sehr genau auf die aktuelle Verbrennungsgüte der Verbrennungskraftmaschine 10 abzustimmen. Im Gegensatz zu bekannten Verfahren kann somit nicht nur eine NOₓ-Beladung des NOₓ₋Speicherkatalysators 16, sondern auch eine HC-Konvertierungsrate des Katalysatorsystems 14, 16 berücksichtigt werden. Im Resultat kann die Einhaltung von Grenzwerten für HC-Emissionen somit effektiver abgesichert werden.

### BEZUGSZEICHENLISTE

- 10: Verbrennungskraftmaschine
- 12: Abgaskanal
- 14: Vorkatalysator
- 16: NOₓ-Speicherkatalysator
- 18: Lambdasonde
- 20: Steuergerät
- 22: NOₓ-Sensor
- 24: Drehzahlsensor

## Patentansprüche

1. Verfahren zur Steuerung einer magerlauffähigen Verbrennungskraftmaschine (10) mit einem in einem Abgaskanal (12) der Verbrennungskraftmaschine (10) angeordneten Katalysatorsystem, bestehend aus mindestens einem Katalysator (14, 16), wobei unzulässige Verbrennungsereignisse registriert werden und eine Steuerung eines Magerbetriebes der Verbrennungskraftmaschine (10) in Abhängigkeit von einer Häufigkeit der unzulässigen Verbrennungsereignisse erfolgt, wobei der Magerbetrieb mit zunehmender Häufigkeit der unzulässigen Verbrennungsereignisse eingeschränkt oder gesperrt wird, **dadurch gekennzeichnet, dass** eine Gewichtung eines unzulässigen Verbrennungsereignisses in Abhängigkeit seines Schädigungspotentials hinsichtlich der HC-Konvertierungsrate des mindestens einen Katalysators (14, 16) durchgeführt wird.

2. Verfahren nach Anspruch 1, **dadurch gekennzeichnet, dass** das unzulässige Verbrennungsereignis eine verschleppte Verbrennung und/oder ein Zündaussetzer ist.

3. Verfahren nach einem der Ansprüche 1 oder 2, **dadurch gekennzeichnet, dass** die unzulässigen Verbrennungsereignisse durch Auswertung eines Drehzahl- oder Laufruhesignals detektiert werden.

4. Verfahren nach einem der Ansprüche 1 bis 3, **dadurch gekennzeichnet, dass** eine absolute, auf eine Dauer des Magerbetriebs bezogene Häufigkeit unzulässiger Verbrennungsereignisse ermittelt und der Magerbetrieb der Verbrennungskraftmaschine (10) in Abhängigkeit der absoluten Häufigkeit unzulässiger Verbrennungsereignisse gesteuert wird.

5. Verfahren nach einem der Ansprüche 1 bis 3, **dadurch gekennzeichnet, dass** eine spezifische Häufigkeit unzulässiger Verbrennungsereignisse, insbesondere bezogen auf eine vorgegebene Anzahl (n) von Kurbelwellenumdrehungen oder auf eine vorgegebene Zeiteinheit, ermittelt und der Magerbetrieb der Verbrennungskraftmaschine (10) in Abhängigkeit der spezifischen Häufigkeit unzulässiger Verbrennungsereignisse gesteuert wird.

6. Verfahren nach Anspruch 5, **dadurch gekennzeichnet, dass** (n) zwischen 10 und 10000, insbesondere zwischen 50 und 5000, vorzugsweise zwischen 200 und 2000, Kurbelwellenumdrehungen legt.

7. Verfahren nach Anspruch 5, **dadurch gekennzeichnet, dass** die spezifische Häufigkeit zwischen 0,1 und 5 %, insbesondere zwischen 0,5 und 3 %, insbesondere zwischen 0,8 und 2,5 %, liegt.

8. Verfahren nach einem der vorhergehenden Ansprüche, **dadurch gekennzeichnet, dass** die Gewichtung des unzulässigen Verbrennungsereignisses mit mindestens einem der Parameter zunimmt, umfassend Katalysatortemperatur, Drehzahl, Last, Kraftstoffanteil in einem Luft-Kraftstoff-Gemisch und Häufigkeit unzulässiger Verbrennungsereignisse.

9. Verfahren nach einem der vorhergehenden Ansprüche, **dadurch gekennzeichnet, dass** die Einschränkung des Magerbetriebes der Verbrennungskraftmaschine (10) durch Begrenzung von Betriebsparameterbereichen erfolgt, innerhalb derer der Magerbetrieb zugelassen wird.

10. Verfahren nach Anspruch 9, **dadurch gekennzeichnet, dass** die Betriebsparameter eine Last und/oder eine Drehzahl und/oder eine Katalysatortemperatur und/oder eine Abgastemperatur umfassen.

11. Verfahren nach einem der vorhergehenden Ansprüche, **dadurch gekennzeichnet, dass** die Einschränkung des Magerbetriebs der Verbrennungskraftmaschine (10) schrittweise erfolgt, wobei eine Schrittweite fest vorgegeben wird oder variabel, insbesondere in Abhängigkeit von der Häufigkeit unzulässiger Verbrennungsereignisse, bestimmt wird.

12. Verfahren nach einem der vorhergehenden Ansprüche, **dadurch gekennzeichnet, dass** die Einschränkung oder Sperrung des Magerbetriebs nach Ablauf eines vorgebbaren Zeitintervalls und/oder eines vorgebbaren Kraftstoff- oder Luftmassendurchsatzes vollständig oder teilweise aufgehoben wird.

13. Verfahren nach einem der vorhergehenden Ansprüche, **dadurch gekennzeichnet, dass** die Zulassung des Magerbetriebs der Verbrennungskraftmaschine (10) zusätzlich in Abhängigkeit einer NOₓ-Speicherrate eines NOₓ-Speicherkatalysators (16) des Katalysatorsystems (14, 16) durchgeführt wird.

## Claims

1. Method for controlling an internal combustion engine (10) which is capable of lean-burn operation with a catalytic converter system arranged in an exhaust-gas passage (12) of the internal combustion engine (10), said catalytic converter system comprising at least one catalytic converter (14, 16), wherein inadmissible combustion events are recorded and lean-burn operation of the internal combustion engine (10) is controlled as a function of a frequency of the inadmissible combustion events, the lean-burn operation being restricted or blocked as the frequency of the inadmissible combustion events increases, **characterized in that** an inadmissible combustion event is weighted as a function of its potential damage to the HC conversion rate of the at least one catalytic converter (14, 16).

2. Method according to Claim 1, **characterized in that** the inadmissible combustion event is a slow combustion and/or a misfire.

3. Method according to either of Claims 1 and 2, **characterized in that** the inadmissible combustion events are detected by evaluating an engine speed signal or a smooth running signal.

4. Method according to one of Claims 1 to 3, **characterized in that** an absolute frequency, based on the duration of the lean-burn operation, of inadmissible combustion events is determined, and the lean-burn operation of the internal combustion engine (10) is controlled as a function of the absolute frequency of inadmissible combustion events.

5. Method according to one of Claims 1 to 3, **characterized in that** a specific frequency of inadmissible combustion events, in particular based on a predetermined number (n) of crankshaft revolutions or on a predetermined time unit, is determined and the lean-burn operation of the internal combustion engine (10) is controlled as a function of the specific frequency of inadmissible combustion events.

6. Method according to Claim 5, **characterized in that** (n) is between 10 and 10 000, in particular between 50 and 5000, preferably between 200 and 2000, crankshaft revolutions.

7. Method according to Claim 5, **characterized in that** the specific frequency is between 0.1 and 5%, in particular between 0.5 and 3%, in particular between 0.8 and 2.5%.

8. Method according to one of the preceding claims, **characterized in that** the weighting of the inadmissible combustion event increases with at least one of the parameters consisting of catalytic converter temperature, engine speed, load, proportion of fuel in an air/fuel mix and frequency of inadmissible combustion events.

9. Method according to one of the preceding claims, **characterized in that** the lean-burn operation of the internal combustion engine (10) is restricted by limiting operating parameter ranges within which the lean-burn operation is permitted.

10. Method according to Claim 9, **characterized in that** the operating parameters comprise a load and/or an engine speed and/or a catalytic converter temperature and/or an exhaust gas temperature.

11. Method according to one of the preceding claims, **characterized in that** the restriction of the lean-burn operation of the internal combustion engine (10) takes place in steps, with a step width being fixedly predetermined or being set variably, in particular as a function of the frequency of inadmissible combustion events.

12. Method according to one of the preceding claims, **characterized in that** the restricting or blocking of the lean-burn operation is completely or partially cancelled after a predeterminable time period has elapsed and/or after a predeterminable mass throughput of fuel or air has passed through.

13. Method according to one of the preceding claims, **characterized in that** the determination of the admissibility of the lean-burn operation of the internal combustion engine (10) is additional dependent on an NOₓ storage rate of an NOₓ storage catalytic converter (16) of the catalytic converter system (14, 16).

## Revendications

1. Procédé de commande d'un moteur à combustion interne à mélange pauvre (10) comprenant un système de catalyseur disposé dans un canal de gaz d'échappement (12) du moteur à combustion interne (10), constitué d'au moins un catalyseur (14, 16), les évènements de combustion inadmissibles étant enregistrés et une commande d'un mode de fonctionnement en mélange pauvre du moteur à combustion interne (10) se produisant en fonction d'une fréquence des évènements de combustion inadmissibles, le mode de fonctionnement en mélange pauvre étant limité ou bloqué avec l'augmentation de la fréquence des évènements de combustion inadmissibles, **caractérisé en ce qu'**une pondération d'un évènement de combustion inadmissible est effectuée en fonction de son potentiel d'endommagement en ce qui concerne le taux de conversion des hydrocarbures de l'au moins un catalyseur (14, 16).

2. Procédé selon la revendication 1, **caractérisé en ce que** le évènement de combustion inadmissible est une combustion retardée et/ou un raté d'allumage.

3. Procédé selon la revendication 1 ou 2, **caractérisé en ce que** les évènements de combustion inadmissibles sont détectés par l'analyse d'un signal de vitesse ou de ralenti.

4. Procédé selon l'une quelconque des revendications 1 à 3, **caractérisé en ce qu'**une fréquence absolue, rapportée à une durée du mode de fonctionnement en mélange pauvre, des évènements de combustion inadmissibles, est détectée et le mode de fonctionnement en mélange pauvre du moteur à combustion interne (10) est commandé en fonction de la fréquence absolue des évènements de combustion inadmissibles.

5. Procédé selon l'une quelconque des revendications 1 à 3, **caractérisé en ce qu'**une fréquence spécifique de évènements de combustion inadmissibles, notamment rapportée à un nombre prédéfini (n) de rotations du vilebrequin ou à une unité de temps prédéfinie, est déterminée et le mode de fonctionnement en mélange pauvre du moteur à combustion interne (10) est commandé en fonction de la fréquence spécifique des évènements de combustion inadmissibles.

6. Procédé selon la revendication 5, **caractérisé en ce que** (n) est compris entre 10 et 10 000, notamment entre 50 et 5000, de préférence entre 200 et 2000 rotations de vilebrequin.

7. Procédé selon la revendication 5, **caractérisé en ce que** la fréquence spécifique est comprise entre 0,1 et 5%, notamment entre 0,5 et 3%, particulièrement entre 0,8 et 2,5%.

8. Procédé selon l'une quelconque des revendications précédentes, **caractérisé en ce que** la pondération des évènements de combustion inadmissibles augmente avec au moins l'un des paramètres incluant la température du catalyseur, la vitesse, la charge, la proportion de carburant dans un mélange air-carburant, et la fréquence des évènements de combustion inadmissibles.

9. Procédé selon l'une quelconque des revendications précédentes, **caractérisé en ce que** la limitation du mode de fonctionnement en mélange pauvre du moteur à combustion interne (10) s'effectue par une limitation des plages de paramètres de fonctionnement à l'intérieur desquelles le mode de fonctionnement en mélange pauvre est admis.

10. Procédé selon la revendication 9, **caractérisé en ce que** les paramètres de fonctionnement incluent une charge et/ou une vitesse et/ou une température du catalyseur et/ou une température des gaz d'échappement.

11. Procédé selon l'une quelconque des revendications précédentes, **caractérisé en ce que** la limitation du mode de fonctionnement en mélange pauvre du moteur à combustion interne (10) s'effectue par incréments, une largeur d'incrément étant fixée au préalable ou étant variable, notamment en fonction de la fréquence des évènements de combustion inadmissibles.

12. Procédé selon l'une quelconque des revendications précédentes, **caractérisé en ce que** la limitation ou le blocage du mode de fonctionnement en mélange pauvre est supprimé complètement ou partiellement à la fin d'un intervalle de temps prédéfinissable et/ou d'un débit massique de carburant ou d'air prédéfinissable.

13. Procédé selon l'une quelconque des revendications précédentes, **caractérisé en ce que** le mode de fonctionnement en mélange pauvre du moteur à combustion interne (10) est admis en outre en fonction d'un taux d'accumulation de NOx d'un catalyseur à accumulation de NOx (16) du système de catalyseur (14, 16).
